# EUROPÄISCHE PATENTSCHRIFT

(11) **EP 2 589 716 B1**
(45) Veröffentlichungstag und Bekanntmachung des Hinweises auf die Patenterteilung: **02.07.2014**
(21) Anmeldenummer: 12191643.1
(22) Anmeldetag: 07.11.2012
(51) Int. Cl.: E03C 1/298

(54) **Geruchsverschluss**
Odour trap
Blocage d'odeur

(30) Priorität: 07.11.2011 DE 102011085867
(43) Veröffentlichungstag der Anmeldung: 08.05.2013
(73) Patentinhaber: TECE GmbH, 48282 Emsdetten (DE)
(72) Erfinder: Krabbe, Martin, 48341 Altenberge (DE); Seidel, Wolfgang, 32457 Porta Westfalica (DE)
(74) Vertreter: Lippert, Stachow & Partner

(56) Entgegenhaltungen:
- EP-A1- 1 936 047
- EP-A2- 1 188 870
- WO-A1-92/14888
- DE-U1-202011 050 359

## Beschreibung

Die Erfindung betrifft einen Geruchsverschluss zum Abdichten einer Abwasserleitung oder dergleichen gegen aus dieser Abwasserleitung in einen Raum oder eine Umgebung zurückströmende Dämpfe oder Gerüche. Ein solcher Geruchsverschluss wird häufig auch als "Siphon" bezeichnet. Derartige Geruchsverschlüsse werden insbesondere in Sanitärräumen eingesetzt, z.B. in einer Dusche.

Es bestehen zwei grundsätzlich verschieden Arten von Geruchsverschlüssen, die nach unterschiedlichen physikalischen Wirkprinzipien arbeiten. Die einen sind wasserführende Geruchsverschlüsse, bei denen "Sperrwasser" nach dem Ablauf in einem Auffangelement verbleibt und z.B. mittels eines Tauchrohrs den Gasdurchgang durch den Geruchsverschluss unterbindet. Die anderen wasserlosen Geruchsverschlüsse umfassen ein äußeres Einlauf- oder Durchströmelement, in welchem eine elastische Membran angeordnet ist, die ein durch den Geruchsverschluss strömendes Fluid in einer Ausströmrichtung durchströmen lässt und den Durchtritt des Fluids in einer der Ausströmrichtung entgegen verlaufenden Gegenstromrichtung dadurch vermeidet, dass die Membran dichtend an der Innenseite des Durchströmelements anliegt. Die Membran hat dabei zwei Funktionen: Zum Einen verhindert diese einen Rückstau und zum Anderen verhindert sie das Eindringen von Ungeziefer oder Tieren.

Das Fluid wird im Folgenden als Abwasser bezeichnet, weil sich die Beschreibung auf eine Sanitäranwendung bezieht, ohne jedoch auf diese beschränkt zu sein.

Geruchsverschlüsse schotten Kanalgerüche gegen die Raumluft ab. Die Verdunstung im Raum, in dem der Geruchsverschluss angeordnet ist, z.B. einer Dusche, ist wegen der höheren Luftbewegung und der geringeren Luftfeuchtigkeit in der Raumluft höher als in der Abwasserleitung, welche der Geruchsverschluss gegen Gerüche abdichtet.

Das Wasser verdunstet oder wird in die Abwasserleitung zurück gesaugt. Damit liegt nicht mehr genug Wasser zur Realisierung des Geruchsverschlusses vor und es kommt zu unangenehmen Gerüchen. Zur Vermeidung dieses Problems werden anstelle eines Siphons mitunter Klappen eingesetzt, die jedoch insbesondere bei kalkhaltigem Wasser anfällig sind.

Die Membran ist aber sehr toleranzempfindlich, da diese zur Realisierung der Wirkung des Geruchsverschlusses vollumfänglich dicht an der Innenseite des Durchströmelements anliegen muss. Zudem können in dem Abwasser enthaltende Stoffe (Dreckpartikel, Haare usw.) in den Bereich zwischen Außenseite der Membran und der Innenseite des Durchströmelements gelangen und ein ordnungsgemäßes Verschließen der Membran verhindern. Bestehende Geruchsverschlüsse sind deshalb zusammenfassend fehleranfällig, insbesondere bei längerem Nichtgebrauch.

Dem Problem wird in gattungsgemäßen Geruchsverschlüssen zunächst dadurch begegnet, dass das Durchströmelement mit einem Aufnahmeelement verbunden wird, so dass das untere Ende in das Aufnahmeelement hinein ragt. Das Durchströmelement kann dabei mit dem zur Aufnahme von Abwasser ausgebildeten Aufnahmeelement so verbunden sein, dass nach dem Durchströmen des Abwassers in der Ausströmrichtung durch den Geruchsverschluss Abwasser in dem Aufnahmeelement verbleibt.

Aus DE 20 2011 050 359 U1 ist ein Geruchsverschluss bekannt, der zum Verschließen einer Abwasserleitung oder dergleichen gegen aus dieser Abwasserleitung in einen Raum oder eine Umgebung zurückströmende Dämpfe oder Gerüche, insbesondere für die Verwendung in einem Sanitärraum, wie eine Dusche, geeignet ist. Der Geruchsverschluss umfasst ein äußeres Durchströmelement, in dem eine elastische Membran derart angeordnet ist, dass diese ein durchströmendes Fluid in einer Ausströmrichtung durchströmen lässt und den Durchtritt des Fluids in einer der Ausströmrichtung entgegenverlaufenden Gegenstromrichtung dadurch vermeidet, dass die Membran dichtend an der Innenseite des Durchströmelements anliegt. Der Geruchsverschluss umfasst ferner ein Aufnahmeelement, das zur Aufnahme von Fluid ausgebildet ist und das mit dem Durchströmelement so verbunden ist, dass nach dem Durchströmen des Fluids in der Ausströmrichtung durch den Geruchsverschluss Fluid in dem Aufnahmeelement verbleibt.

Erfindungsgemäß ist das Durchströmelement mit dem Aufnahmeelement darüber hinaus so verbunden, dass das Durchströmelement zumindest mit seinem unteren Dichtende, an welchem die Membran dichtend an der Innenseite anliegt, so in dem Aufnahmeelement sitzt, dass eine Dichtlippe der Membran in dem nach dem Durchströmen in dem Aufnahmeelement verbleibenden Abwasser sitzt. Das Aufnahmeelement dient somit als Aufnahme oder Schale, in welchem nach dem Durchströmen so viel Abwasser verbleibt, dass das Schließende oder die Dichtlippe der Membran im Abwasser sitzt. Die Erfindung kombiniert damit einen Geruchsverschluss mit einer Membran, welcher grundsätzlich kein "Sperrwasser" benötigt, mit einem Aufnahmeelement zur Aufnahme von Abwasser, um durch das in dem Aufnahmeelement nach dem Ablauf verbleibende Abwasser eine zusätzliche Abdichtung gegen Gerüche zu erzielen. Damit werden die spezifischen Probleme von wasserführenden Geruchsverschlüssen mit einfachen Mitteln vollständig vermieden. Die notwendige Dichtigkeit zur Vermeidung des Durchgangs von Gerüchen oder Gasen bei Undichtigkeiten der Membran wird dann durch das mit Abwasser gefüllte Aufnahmeelement realisiert, so dass der erfindungsgemäße Geruchsverschluss erstmalig die DIN-EN 1253 erfüllt.

Dadurch, dass eine Dichtlippe der Membran in dem nach dem Durchströmen in dem Aufnahmeelement verbleibenden Abwasser sitzt, ist gewährleistet, dass die Dichtstelle zwischen Membran und Durchströmelement nach dem Durchströmen des Abwassers vom Abwasser umgeben ist. Dies kann insbesondere dazu führen, dass sich keine in dem Abwasser enthaltenen Stoffe (Dreckpartikel, Haare usw.) in dem Bereich zwischen Außenseite der Membran und der Innenseite des Durchströmelements dauerhaft festsetzten und ein ordnungsgemäßes Verschließen der Membran dauerhaft verhindern. Vielmehr kann gewährleistet sein, dass durch das Feuchthalten der Anlagefläche zwischen Dichtlippe der Membran und der Innenseite des Durchströmelements ein selbständiges Entfernen der Stoffe aus dem Bereich der Anlagefläche durch Abwasser erfolgt.

Da, wie zuvor geschildert, die Luftfeuchtigkeit im Raum niedriger ist als im Abwasserkanal, verdunstet das Wasser zunächst in den Raum hinein. Weil die Membran diesen Bereich nun aber verschließt, wird auch die Verdunstung aus dem topfartigen Aufnahmeelement durch die vorzugsweise domartig über dem Aufnahmeelement sitzende Membran verhindert; man kann insofern von einem "2-stufigen Geruchsverschluss" sprechen. Grundsätzlich ist es vorteilhafter, wenn die Membran höher oberhalb des Aufnahmeelements angeordnet ist, weil insofern das zur Verfügung stehende Verdunstungsvolumen unter der Membran und dem Aufnahmeelement vergrößert wird, welches dem Austrocknen des Geruchsverschlusses und damit dessen Fehlfunktion entgegenwirkt.

Der vorgeschlagene Geruchsverschluss ist vorzugsweise für den Einbau in den Boden ausgebildet, kann aber auch in andere Sanitärbereiche eingebaut werden, zum Beispiel in der Wand für ein Urinal, was mit dem Vorteil verbunden ist, dass hier der sonst so aggressive Urinstein den Geruchsverschluss nicht verstopft. Beispielsweise kann der Geruchsverschluss in ein als Trägerelement fungierendes Anschlussstück oder unmittelbar in ein Urinal integriert sein; vorzugsweise ist es für Reinigungs- und/oder Wartungszwecke lösbar befestigt, beispielsweise mittels einer Rastverbindung.

Der Geruchsverschluss kann so ausgebildet sein, dass das Durchströmelement zumindest mit seinem unteren Dichtende, an welchem die Membran dichtend gegen die innere Anlagefläche des Durchströmelements anliegt, so in dem Aufnahmeelement sitzt, dass eine Dichtlippe der Membran im Abwasser sitzt. Alternativ kann zur Erhöhung der Verdunstungsmenge das Durchströmelement mit der Membran aber auch deutlich oberhalb des Aufnahmeelements angeordnet sein.

Bei der besonders bevorzugten Ausführungsform ist das Aufnahmeelement als Topfelement ausgebildet, in welchem Abwasser stehen bleibt und damit gewährleistet, dass die Dichtlippe der Membran immer im Wasser sitzt.

Vorteilhafterweise sind die Einzelteile des Geruchsverschlusses als Kunststoffspritzgussteile ausgebildet. Die Fertigung und Montage wird vereinfacht, indem die Teile als rotationssymmetrische Teile ausgebildet sind.

Weitere Einzelheiten, Vorteile und Merkmale der Erfindung lassen sich der nachfolgenden Figurenbeschreibung entnehmen, in der ein bevorzugtes Ausführungsbeispiel des erfindungsgemäßen Geruchsverschlusses näher erläutert wird. Es zeigen:
- Fig. 1: einen Querschnitt des in einen Bodenablauf integrierten Geruchsverschlusses; und
- Fig. 2: einen vergrößerten Querschnitt des Geruchsverschlusses.

Gleiche oder gleichwirkende Teile sind mit denselben Bezugszeichen versehen.

Die Fig. 1 zeigt einen Querschnitt des erfindungsgemäßen Geruchsverschluss 2 eingebaut in ein Anschlussstück 4, das beispielsweise in den Boden einer Dusche oberhalb eines Rohbaufußbodens eingebaut werden kann. Das Anschlussstück 4 umfasst weiterhin ein hohlzylindrisches Distanzstück 43 mit einem oberseitigen Rostaufnahme 44 für ein Ablaufrost 5.

Der Geruchsverschluss 2 ist erfindungsgemäß in das Anschlussstück 4 integriert und zum Zwecke der einfachen Reinigung lösbar in das Anschlussstück 4 eingerastet, welches einen seitlich abragenden Anschlussstutzen 45 für ein Abwasserrohr (nicht dargestellt) aufweist. Der Geruchsverschluss 2 besteht aus einem topfförmigen Aufnahmeelement 21, welches einen nach oben offenen Ringraum 22 mit einem mittig angeordneten Vertikalsteg 23 definiert. Auf diesem Vertikalsteg 23 ist oberseitig eine pilzförmige Haltekappe 24 aufgeschnappt, die mit einem zylinderförmigen, mittigen Befestigungsstutzen 25 und davon beidseitig abgehend einen übergreifenden Dom aufweist, der in einem umlaufenden nach unten gerichteten Außensteg 27 endet. Ferner weist die Haltekappe 24 mehrere umfänglich zueinander beabstandet Stege 33 auf, welche als Anlagefläche für eine konische Membran 28 dienen.

Das obere Ende dieser einstückig ausgebildeten, elastischen Membran 28 ist zwischen dem Außensteg 27 und dem Befestigungsstutzen 25 mittels eines innenseitig umgreifenden Gegenhalters 29 eingeklemmt. Die wie ein Kegelstumpf ausgebildete Membran 28 erstreckt sich von diesem oberen Befestigungsende mit der Mantelfläche in Einbaulage trapezförmig radial nach außen und bildet am unteren Ende eine umlaufende Dichtlippe 30, welche unter Vorspannung und somit dichtend an der Innenseite des hohlzylindrischen unteren Abschnitts eines Durchströmelements 31 anliegt. Dieses Durchströmelement 31 geht etwa im oberen Drittel in einen bogenförmig radial nach außen ragenden Halteflansch 32 über, dessen freies Ende etwa oberhalb des topfförmigen Aufnahmeelements 21 endet, wobei zwischen dem oberen Rand des Aufnahmeelements 21 und der Unterkante des Halteflansches 32 eine Durchtrittsöffnung ausgebildet ist, durch den Geruchsverschluss strömendes Abwasser in das umgebende Anschlussstück 4 und dann in das Abwasserohr strömen kann.

In Einbau- und Ruhelage liegt zumindest die Dichtlippe 30 der elastischen Membran 28 dichtend an der Innenseite des Durchströmelements 31 an und verhindert so ein Verdunsten des sich in dem Ringraum 22 befindlichen Abwassers.

Im Betrieb strömt Abwasser durch die Öffnungen in dem Abdeckrost in das obere Ende des Durchströmelements 31 und strömt hier durch die Öffnungen zwischen den zueinander beabstandeten Stegen 33 seitlich zur Dichtlippe 30 der Membran 28. Der Wasserdruck überwindet die Rückstellkraft der Membran 28 und drückt diese radial nach innen, so dass das Abwasser durch den so gebildeten Spalt bzw. Ringspalt hindurch treten kann. Das Abwasser strömt dann über den Rand des Aufnahmeelements 21 in das Anschlussstück 4. Nach dem Abklingen des Abwasserstroms von oben auf das Durchströmelement 31 legt sich die Membran 9 wieder innenseitig dichtend an der inneren Mantelfläche des Durchströmelements 31 an und verschließt den Geruchsverschluss. Verbleibendes Restabwasser in dem Ringraum 22 des Aufnahmeelements 21 gewährleistet, dass zumindest die Dichtlippe 30 der Membran 28 permanent im Abwasser sitzt und auch hierdurch eine Geruchsentwicklung in den Raum oberhalb des Geruchsverschlusses wirksam vermeidet.

Erfindungsgemäß ist der Halteflansch 32 des Durchströmelements 31 lösbar, z.B. mittels mehrerer Rasthaken oder einer umlaufenden Gummilippe an einem Montageflansch 42 des Anschlussstücks 4 eingeschnappt. Es liegt selbstverständlich im Rahmen der Erfindung, die Verbindung mit dem Anschlussstück 4 anders auszugestalten.

Beim Einbau wird das Anschlussstück 4 mit dem integrierten Geruchsverschluss auf den Rohbaufußboden aufgesetzt und der Anschlussstutzen 45 wird mit einem Abwasserrohr verbunden. Sodann wird der Raum von der Oberkante des Rohbaufußbodens bis zur Oberkante des Montageflansches 42 mit Estrich mit einem Gefälle zum Ablauf verfüllt. Auf den getrockneten Estrich wird ein Dichtelement aufgebracht, welches dann mit einem Fliesenspiegel abgedeckt werden kann. Im Normalfall wird das Distanzstück 43 noch in der Länge angepasst werden.

Der Gegenstand der vorliegenden Erfindung ergibt sich nicht nur aus dem Gegenstand der einzelnen Patentansprüche, sondern aus der Kombination der einzelnen Patentansprüche untereinander. Alle in den Unterlagen - einschließlich der Zusammenfassung - offenbarten Angaben und Merkmale, insbesondere die in den Zeichnungen dargestellte räumliche Ausbildung, werden als erfindungswesentlich beansprucht, soweit sie einzeln oder in Kombination gegenüber dem Stand der Technik neu sind.

**Bezugszeichenliste**

| | | | |
|---|---|---|---|
| 2 | Geruchsverschluss | 4 | Anschlussstück |
| 21 | Aufnahmeelement | 5 | Ablaufrost |
| 22 | Ringraum | 42 | Montageflansch |
| 23 | Vertikalsteg | 43 | Distanzstück |
| 24 | Haltekappe | 44 | Rostaufnahme |
| 25 | Befestigungsstutzen | 45 | Anschlussstutzen |
| 27 | Außensteg | | |
| 28 | Membran | | |
| 29 | Gegenhalter | | |
| 30 | Dichtlippe | | |
| 31 | Durchströmelement | | |
| 32 | Halteflansch | | |
| 33 | Steg | | |

## Patentansprüche

1. Geruchsverschluss (2) zum Verschließen einer Abwasserleitung oder dergleichen gegen aus dieser Abwasserleitung in einen Raum oder eine Umgebung zurückströmende Dämpfe oder Gerüche, insbesondere für die Verwendung in einem Sanitärraum, wie einer Dusche, mit einem äußeren Durchströmelement (31), in welchem eine elastische Membran (28) derart angeordnet ist, dass diese ein durchströmendes Fluid in einer Ausströmrichtung durchströmen lässt und den Durchtritt des Fluids in einer der Ausströmrichtung entgegen verlaufenden Gegenstromrichtung dadurch vermeidet, dass die Membran (28) an einem unteren Dichtende des Durchströmelements dichtend an der Innenseite des Durchströmelements (31) anliegt, wobei der Geruchsverschluss (2) ferner ein zur Aufnahme von Fluid ausgebildetes Aufnahmeelement (21) umfasst, wobei das Durchströmelement (31) mit dem Aufnahmeelement (21) so verbunden ist, dass nach dem Durchströmen des Fluids in der Ausströmrichtung durch den Geruchsverschluss (2) Fluid in dem Aufnahmeelement verbleibt und das Durchströmelement (31) zumindest mit seinem unteren Dichtende so in dem Aufnahmeelement sitzt und in das Aufnahmeelement hinein ragt, dass eine Dichtlippe der Membran (28) in dem nach dem Durchströmen in dem Aufnahmeelement verbleibenden Fluid sitzt.

2. Geruchsverschluss nach Anspruch 1, **DADURCH GEKENNZEICHNET, dass** das Aufnahmeelement (21) topfartig als Topfelement ausgebildet ist.

3. Geruchsverschluss (2) nach Anspruch 1 oder 2, **DADURCH GEKENNZEICHNET, dass** dieser in einem Abwasserrohr integriert ist.

4. Geruchsverschluss (2) nach Anspruch 3, **DADURCH GEKENNZEICHNET, dass** dieser in ein Anschlussstück (4) integriert ist.

5. Geruchsverschluss (2) nach Anspruch 3 oder 4, **DADURCH GEKENNZEICHNET, dass** dieser lösbar mit dem Abwasserrohr oder dem Anschlussstück (4) verbindbar ist.

6. Geruchsverschluss nach Anspruch 4, **DADURCH GEKENNZEICHNET, dass** das Durchströmelement (31) einen Halteflansch (32) zur Befestigung an dem Abwasserrohr (4) aufweist.

## Claims

1. Odor trap (2) for sealing a sewer pipe or the like against fumes and odors flowing back from said sewer pipe to a space or to surroundings, particularly for use in a sanitary space such as a shower, comprising an external flow-through element (31) having arranged therein an elastic membrane (28) in such a manner that the same allows a through-flowing fluid to pass in an outflow direction and prevents the fluid from passing in a counter-flow direction opposite to said outflow direction by said membrane (28) being sealingly applied against the inner side of the flow-through element (31) at the lower sealing end of said flow-through element, wherein said odor trap (2) further comprises a receiving element (21) configured for receiving fluid, wherein said flow-through element (31) is connected to said receiving element (21) in such a way that after the fluid has passed said odor trap (2) in the outflow direction, fluid will remain in the receiving element, and that the flow-through element at least with its lower sealing end, fits and protrudes into said receiving element, so that a lip seal of said membrane (28) is seated within the fluid which, after passage, remains in said receiving element.

2. Odor trap according to claim 1, **characterized in that** said receiving element (21) is formed pot-like as a pot element.

3. Odor trap (2) according to claim 1 or 2, **characterized in that** the same is incorporated in a sewer pipe.

4. Odor trap (2) according to claim 3, **characterized in that** the same is incorporated in a connecting piece (4).

5. Odor trap (2) according to claim 3 or 4, **characterized in that** the same can be detachably connected to said sewer pipe or said connecting piece (4).

6. Odor trap according to claim 4, **characterized in that** the flow-through element (31) includes a holding flange (32) for fixing to sewer pipe (4).

## Revendications

1. Blocage d'odeur (2) pour bloquer une conduite d'eau usée ou d'autres choses semblables contre des fumets ou odeurs refluant de cette conduite d'eau usée vers une pièce ou les environs, notamment pour l'usage dans un local sanitaire tel qu'une douche, comprenant un élément de passage extérieur (31), dans lequel est disposée une membrane élastique (28) de telle façon que cette membrane laisse passer un fluide dans une direction d'écoulement de sortie et empêche le passage du fluide dans une direction d'écoulement contre-courant opposée à la direction d'écoulement de sortie en ce que la membrane (28) s'applique d'une manière étanche contre la face intérieure de l'élément de passage (31) sur une extrémité d'étanchéité inférieure duquel, ledit blocage (2) en outre comprenant un élément de réception (21) construit pour recevoir du fluide, l'élément de passage (31) étant relié avec l'élément de réception (21) de telle façon que du fluide reste dans l'élément de réception après le passage de fluide au travers du blocage d'odeur (2) en la direction d'écoulement de sortie et que l'élément de passage (31), au moins par son extrémité d'étanchéité inférieure, est logé dans et fait saillie vers l'intérieur de l'élément de réception de telle façon qu'une lèvre d'étanchéité de la membrane (28) est dans le fluide restant après le passage dans l'élément de réception.

2. Blocage d'odeur selon la revendication 1, **caractérisé en ce que** l'élément de réception (21) est configuré comme un élément de pot semblable à un creuset.

3. Blocage d'odeur (2) selon la revendication 1 ou 2, **caractérisé en ce que** celui-ci est intégré dans une conduite d'eau usée.

4. Blocage d'odeur (2) selon la revendication 3, **caractérisé en ce que** celui-ci est intégré dans une pièce de raccordement (4).

5. Blocage d'odeur (2) selon la revendication 3 ou 4, **caractérisé en ce que** celui-ci peut être relié, d'une manière amovible, avec la conduite d'eau usée ou avec la pièce de raccordement (4).

6. Blocage d'odeur (2) selon la revendication 4, **caractérisé en ce que** l'élément de passage (31) présente une bride de support (32) pour la fixation sur la conduite d'eau usée (4).
